# EUROPÄISCHE PATENTSCHRIFT

(11) **EP 0 415 878 B1**
(45) Veröffentlichungstag und Bekanntmachung des Hinweises auf die Patenterteilung: **18.05.1994**
(21) Anmeldenummer: 90810606.5
(22) Anmeldetag: 13.08.1990
(51) Int. Cl.: B65D 3/26

(54) **Dosenförmige Verpackung**
Box-like package
Emballage en forme de boîte

(30) Priorität: 23.08.1989 DE 3927825
(43) Veröffentlichungstag der Anmeldung: 06.03.1991
(73) Patentinhaber: WEIDENHAMMER PACKUNGEN KG GMBH & CO, D-68766 Hockenheim (DE)
(72) Erfinder: Kücherer, Helmut, D-6905 Schriesheim (DE)
(74) Vertreter: Burkhart, Hans

(56) Entgegenhaltungen:
- DE-U- 8 604 128
- GB-A- 2 157 644
- GB-A- 2 176 457

## Beschreibung

Die Erfindung betrifft eine dosenförmige Verpackung mit einem Rumpf aus Papier- und/oder Kartonverbund mit einer wenigstens innenseitig vorgesehenen Kunststoffbeschichtung, einem an den Rumpf angesiegelten Boden und einem an der gegenüberliegenden Stirnseite angesiegelten Originalitätsverschluß, der für die Entnahme des Füllgutes geöffnet wird, wobei die Verpackung mittels eines Deckels aus Kunststoff wiederverschlossen werden kann, wie bekannt aus der DE-U-8 604 128.

Verpackungen der vorgenannten Art, die auch als Kombi-Dosen bezeichnet werden, dienen in erster Linie zur Aufnahme fluider Füllgüter, wie Pulver für Instantgetränke, viskose bis pastöse Nahrungsmittel, wie Konfitüren oder dergleichen. Sie zeichnen sich gegenüber reinen Kunststoff- oder Metallverpackungen durch relativ geringe Materialkosten und weiterhin dadurch aus, daß die gebrauchte Verpackung umweltfreundlich aufgearbeitet werden kann. In der Regel sind diese Verpackungen kreiszylinderisch, oval oder abgerundet rechteckig ausgebildet. Sie weisen eine oder mehrere Lagen Papier, Pappe oder Karton auf und besitzen in der Regel eine diffusionsdichte Sperrschicht aus einer Metallfolie, Metallackierung oder einer Kunststoffbeschichtung. Um eine ausreichende Dichtheit zu erhalten, ist der Boden in der Regel im hot-melt-Verfahren am Rumpf angesiegelt. Deckelseitig ist in der Regel eine Verschlußmembran aus einer Metallfolie vorgesehen, die gleichfalls auf die Stirnseite des Rumpfs aufgesiegelt ist. Diese Verschlußmembran wiederum ist mit einer Aufreißlasche und gegebenenfalls einer Sollbruchlinie versehen, um sie leicht abtrennen zu können. Die Verschlußmembran bildet dabei nicht nur den dichten Abschluß der Verpackung, sondern bildet zugleich auch einen Originalitätsverschluß.

Um das Füllgut nach dem Abtrennen der Verschlußmembran zu schützen, ist im allgemeinen ein gesonderter Kunststoffdeckel in Form eines Eintauch- oder Stülpdeckels vorgesehen, der als Spritzgußteil ausgebildet ist. Der Deckel dient gleichzeitig für Transport, Lagerung und Aufbewahrung im Haushalt als stabilisierendes Element, um den nicht ausreichend formsteifen Rumpf im Bereich der Verschlußmembran bzw. - nach deren Abtrennen - im Bereich der Öffnung in Form zu halten.

Der Erfindung liegt die Aufgabe zugrunde, eine Verpackung des vorgenannten Aufbaus in konstruktiver Hinsicht zu vereinfachen und in kostenmäßiger Hinsicht günstiger sowie umweltfreundlicher zu gestalten.

Diese Aufgabe wird erfindungsgemäß dadurch gelöst, daß der Deckel aus einem Kunststoff-Ringteil, das mit dem Rumpf im wesentlichen umrißgleich und auf dessen Stirnseite aufgesiegelt ist, und einer in das Ringteil eingespritzten, den Rumpf stirnseitig überspannenden Scheibe aus Papier- und/oder Kartonverbund besteht, die entlang ihres Umfangs von einem schmalen Materialstreifen des Ringteils abgedeckt ist, der seinerseits über einen Teil des Umfangs abtrennbar ist.

Bei der erfindungsgemäß ausgebildeten Verpackung entfällt zunächst die bisher notwendige Verschlußmembran, indem der Deckel selbst auf den Rumpf aufgesiegelt ist und somit den für die notwendige Dichtheit sorgenden Verschluß bildet. Zugleich stellt der angesiegelte Deckel den Originalitätsverschluß dar. Im Gegensatz zur bekannten Ausführung besteht jedoch der Deckel nicht vollständig aus Kunststoff, sondern lediglich im Umfang des Ringteils, das auf den Rumpf aufgesiegelt ist. Dieses Ringteil verleiht dennoch der Verpackung eine ausreichende Formstabilität. Der überwiegende Teil des Deckels ist von einer den Querschnitt des Rumpfs überspannenden Scheibe aus Pappe, Karton oder einem Papier- oder Kartonverbund gebildet. Diese Scheibe braucht nur eine das Eindrücken verhindernde Formsteifigkeit zu besitzen. Sie wird anläßlich der Herstellung des Ringteils im Wege des Spritzgießens in die Kunststoffmasse eingespritzt, wobei sie oberseitig von einem Materialstreifen des Ringteils übergriffen ist, der entlang des Umfangs der Scheibe verläuft. Dieser Materialstreifen läßt sich zumindest über einen Teil des Umfangs von dem Ringteil abtrennen, so daß die Scheibe in diesem Bereich freigelegt wird und nach oben angehoben werden kann, um auf diese Weise das Füllgut entnehmen zu können. Durch erneutes Andrücken der Scheibe gegen das Ringteil kann der Behälter wieder verschlossen werden.

Bei der erfindungsgemäß ausgebildeten Verpackung entfällt nicht nur die Verschlußmembran, sondern es wird beim Deckel auch Kunststoffmasse eingespart und diese Masse durch ein leichteres und umweltfreundlicher zu verarbeitendes Material ersetzt. Insgesamt wird damit eine Verpackung erhalten, die sich vom Materialaufwand und von der Fertigungstechnik her kostengünstiger herstellen läßt und die weitestgehend aus einem umweltfreundlich aufzuarbeitenden Material besteht. Hinzu kommt, daß die Deckelfläche besser und einfacher bedruckt werden kann, als dies bei einem reinen Kunststoffdeckel der Fall ist.

Es sind zwar in der Verpackungstechnik bereits Behälterdeckel vorgeschlagen worden, die aus einem Kunststoff-Pappeverbund bestehen, jedoch handelt es sich hierbei um einfache Stülp- oder Eintauchdeckel, die weder die Aufgabe eines Dichtheits- und Originalitätsverschlusses erfüllen, noch eine integrierte Öffnungsmechanik besitzen.

Eine bevorzugte Ausführungsform zeichnet sich dadurch aus, daß die Scheibe eine vorgefertigte Biegelinie aufweist, die etwa mit der Verbindungslinie der Endpunkte des abtrennbaren Teils des Materialstreifens zusammenfällt.

Auf diese Weise kann die Scheibe nach dem Abtrennen des Materialstreifens problemlos angehoben bzw. aufgeklappt werden, um das Füllgut entnehmen zu können. Ebenso läßt sich der aufklappbare Teil der Scheibe leicht wieder in die Schließlage bringen. Die Biegelinie kann dabei so ausgebildet und angebracht sein, daß sie auf das klappbare Teil der Scheibe eine Rückstellkraft ausübt, die sie in die Schließlage drängt. Stattdessen oder zusätzlich ist es auch möglich, an dem Ringteil in dem Bereich des abgetrennten Materialstreifens kleine Vorsprünge oder dergleichen stehenzulassen, um den aufklappbaren Teil der Scheibe in der Schließlage einrasten zu können.

Zweckmäßigerweise ist der teilweise abtrennbare Materialstreifen mit einer Aufreißlasche versehen, die sein Abtrennen erleichtert, wobei diese Aufreißlasche vorteilhafterweise an dem Ringteil in einer zur Scheibe parallelen Lage angespritzt und nach oben abbiegbar ist, um im Neuzustand eine annähernd ebene Deckenfläche zu erhalten.

Es ist weiterhin von Vorteil, wenn die Scheibe an der der Biegelinie gegenüberliegenden Seite mit einer Zuglasche versehen ist, so daß auch der zum Öffnen vorgesehene Teil der Scheibe problemlos aufgeklappt werden kann.

In weiterhin bevorzugter Ausgestaltung ist vorgesehen, daß der teilweise abtrennbare Materialstreifen zugleich einen nach oben ragenden Stapelrand für den Boden einer gleichartigen Verpackung bildet.

Der teilweise abtrennbare Materialstreifen bildet also im Originalzustand der Verpackung einen Stapelrand für Transport, Aufbewahrung und Präsentation der Verpackung. Gelangt die Verpackung an den Endverbraucher, wird der Stapelrand nicht mehr benötigt, so daß er teilweise abgetrennt werden kann, um die Verpackung zu öffnen und das Füllgut entnehmen zu können.

Gemäß einem weiteren vorteilhaften Ausführungsbeispiel ist vorgesehen, daß das Ringteil zwei konzentrische, den Rumpf stirnseitig sowie außen- und innenseitig eng übergreifende Ansätze aufweist.

Auf diese Weise ist nicht nur eine einwandfreie dichte Versiegelung des Ringteils mit dem Rumpf möglich, sondern das Ringteil kann auch seine stabilisierende Funktion gegenüber dem Rumpf einwandfrei erfüllen.

Die Scheibe kann wenigstens eine diffusionsdichte, z.B. metallische, Sperrschicht aufweisen. Diese kann gegenüber der bisher notwenigen Verschlußmembran wesentlich dünner ausgebildet sein. Während herkömmliche Verschlußmembrane eine Wandstärke von 50 µm besitzen, reicht für die Scheibe eine 9 µm Kaschierung aus. Dadurch und durch die Einsparung eines großen Teils an Kunststoffmasse läßt sich hinsichtlich des Verschlußes eine Gewichtsersparnis im Bereich von 1/3 erzielen.

Nachstehend ist die Erfindung anhand eines in der Zeichnung wiedergegebenen Ausführungsbeispiels beschrieben. In der Zeichnung zeigen:
- Figur 1: eine Querschnitt im oberen Bereich der Verpackung im Originalzustand;
- Figur 2: eine der Figur 1 ähnlichen Schnitt im geöffneten Zustand und
- Figur 3: eine Draufsicht auf die Verpackung gemäß Figur 1.

Von der in der Zeichnung wiedergegebenen dosenförmigen Verpackung ist lediglich der Rumpf 1 und der oberseitige Verschluß 2 wiedergegeben, nicht jedoch der bodenseitige Abschluß. Der Rumpf 1 besteht aus einem Papier- oder Pappeverbund 3, der innenseitig eine metallische Sperrschicht 4 und eine Kunststoffkaschierung 5 sowie außenseitig eine Papierkaschierung 6 zum Bedrucken aufweist. Der Rumpf 1 ist an seiner dem Boden gegenüberliegenden Stirnseite durch einen Verschluß 2 in Form eines Deckels verschlossen.

Der Deckel 2 besteht aus einem Ringteil 7 aus Kunststoff, das mit zwei nach unten ragenden konzentrischen Ansätzen 8, 9 den Rumpf 1 stirnseitig und außen- sowie innenseitig eng übergreift. Das Ringteil 7 ist an dem Rumpf 1 angesiegelt, beispielsweise unter Heranziehung der innenseitigen Kunststoffbeschichtung 5.

Der Deckel 2 weist ferner eine den Querschnitt des Rumpfs 1 überspannende Scheibe 10 aus Pappe oder Pappeverbund auf, die entlang ihres Umfangs 11 in das Ringteil 7 eingespritzt ist. Beim gezeigten Ausführungsbeispiel weist das Ringteil 7 zu diesem Zweck einen nach oben ragenden Materialstreifen 12 auf, der zugleich einen Stapelrand bildet. Dieser Materialstreifen 12 übergreift die Scheibe 10 entlang ihres gesamten Umfangs. Dabei wird zwischen dem Materialstreifen 12 und dem die Stirnseite des Rumpfs 1 übergreifenden Bereich 13 eine als Sollbruchlinie 14 wirkende Materialschwächung vorgesehen. Diese Sollbruchlinie 14 verläuft, wie aus Figur 3 ersichtlich, entlang dreier Seiten der in diesem Fall rechteckförmigen Verpackung. Der Materialstreifen 12 weist ferner, wie Figur 3 zeigt, Trenn- bzw. Schnittstellen 15 auf. An dem Materialstreifen 12 ist eine Aufreißlasche 16 angespritzt, die im Originalzustand, wie aus Figur 3 ersichtlich, auf der Scheibe 10 aufliegt und, wie Figur 1 zeigt, nach oben abgebogen werden kann. Mittels der Aufreißflasche läßt sich der Materialstreifen 12 entlang der Sollbruchlinien 14 zwischen den Trennstellen 15 vom Ringteil abtrennen, so daß nur der in Figur 2 und 3 rechts erkennbare Teil des Materialstreifens stehen bleibt.

Die Scheibe 10 ist etwa entlang der Verbindungslinie der Trenn- bzw. Schnittstellen 15 mit einer eingeformten Biegelinie 17 versehen. Weiterhin weist die Scheibe an der der Biegelinie 17 gegenüberliegenden Seite eine Zuglasche 18 auf, die in das Ringteil eingespritzt ist und im Originalzustand flach auf der Scheibe aufliegt. Nach Abtrennen des Materialstreifens 12 kann die Zuglasche 18 ergriffen und die Scheibe diesseits der Biegelinie 17 angehoben werden. Die Scheibe 10 bildet also mit ihrem Abschnitt 19 eine Art Klappdeckel.

## Patentansprüche

1. Dosenförmige Verpackung mit einem Rumpf (1) aus Papier- und/oder Kartonverbund mit einer wenigstens innenseitig vorgesehenen Kunststoffbeschichtung (5), einem an den Rumpf angesiegelten Boden und einem an der gegenüberliegenden Stirnseite angesiegelten Originalitätsverschluß, der für die Entnahme des Füllgutes geöffnet wird, wobei die Verpackung mittels eines Deckels (2) aus Kunststoff wiederverschlossen werden kann, dadurch gekennzeichnet, daß der Deckel (2) aus einem Kunststoff-Ringteil (7), das mit dem Rumpf (1) im wesentlichen umrißgleich und auf dessen Stirnseite aufgesiegelt ist, und einer in das Ringteil eingespritzten, den Rumpf stirnseitig überspannenden Scheibe (10) aus Papier- und/oder Kartonverbund besteht, die entlang ihres Umfangs von einem schmalen Materialstreifen (12) des Ringteils (7) abgedeckt ist, der seinerseits über einen Teil des Umfangs abtrennbar ist.

2. Verpackung nach Anspruch 1, dadurch gekennzeichnet, daß die Scheibe (10) eine vorgefertigte Biegelinie (17) aufweist, die etwa mit der Verbindungslinie der Endpunkte (15) des abtrennbaren Teils des Materialstreifens (12) zusammenfällt.

3. Verpackung nach Anspruch 1 oder 2, dadurch gekennzeichnet, daß der teilweise abtrennbare Materialstreifen (12) mit einer Aufreißlasche (16) versehen ist.

4. Verpackung nach einem der Ansprüche 1 bis 3, dadurch gekennzeichnet, daß die Aufreißlasche (16) an dem Ringteil (7) in einer zur Scheibe (10) parallelen Lage angespritzt und nach oben abbiegbar ist.

5. Verpackung nach einem der Ansprüche 1 bis 4, dadurch gekennzeichnet, daß die Scheibe (10) an der der Biegelinie (17) gegenüberliegenden Seite mit einer Zuglasche (18) versehen ist.

6. Verpackung nach einem der Ansprüche 1 bis 5, dadurch gekennzeichnet, daß der teilweise abtrennbare Materialstreifen (12) zugleich einen nach oben ragenden Stapelrand für den Boden einer gleichartigen Verpackung bildet.

7. Verpackung nach einem der Ansprüche 1 bis 6, dadurch gekennzeichnet, daß das Ringteil (7) zwei konzentrische, den Rumpf (1) stirnseitig sowie außen- und innenseitig eng übergreifende Ansätze (8, 9) aufweist.

8. Verpackung nach einem der Ansprüche 1 bis 7, dadurch gekennzeichnet, daß die Scheibe (10) wenigstens eine diffusionsdichte, z.B. metallische, Sperrschicht aufweist.

## Claims

1. Can-like package comprising a body (1) of a paper and/or cardboard composite with a plastics coating (5) provided at least on the inside, a base sealed on to the body and a safety closure sealed on to the opposing end face, which closure is opened to remove the pourable product, wherein the package can be closed again by means of a plastic lid (2), characterised in that the lid (2) consists of a plastic annular part (7) which is sealed on to the body (1) substantially around its outline and on to the end face thereof, and a disc (10) of a paper and/or cardboard composite injected into the annular part and spanning the body at its end faces, said disc being covered along its circumference by a narrow material strip (12) of the annular part (7) which in turn can be removed over part of its circumference.

2. Package according to claim 1, characterised in that the disc (10) has a prefabricated bending line (17) which coincides approximately with the connecting line of the end points (15) of the removable part of the material strip (12).

3. Package according to claim 1 or claim 2, characterised in that the partially removable material strip (12) is provided with a tear tab (16).

4. Package according to one of claims 1 to 3, characterised in that the tear tab (16) is moulded on to the annular part (7) in a position parallel to the disc (10) and can be bent upwards.

5. Package according to one of claims 1 to 4, characterised in that the disc (10) is provided with a pull tab (18) on the side opposite the bending line (17).

6. Package according to one of claims 1 to 5, characterised in that the partially removable material strip (12) simultaneously forms an upwardly projecting stacking edge for the base of an identical package.

7. Package according to one of claims 1 to 6, characterised in that the annular part (7) has two concentric shoulders (8, 9) closely embracing the body (1) externally and internally and at the end faces.

8. Package according to one of claims 1 to 7, characterised in that the disc (10) has at least one diffusion-tight, e.g. metal barrier layer.

## Revendications

1. Emballage en forme de boîte comportant un corps (1) en papier et/ou carton composite présentant un revêtement en matière plastique (5) prévu au moins à l'intérieur, un fond scellé sur le corps et une fermeture de garantie scellée sur la face frontale opposée, fermeture qui est ouverte pour extraire le produit de remplissage, l'emballage pouvant être refermé au moyen d'un couvercle (2) en matière plastique, caractérisé en ce que le couvercle (2) est formé par une partie annulaire (7) en matière plastique qui a sensiblement le même contour que le corps (1) et est scellée sur sa face frontale, et par une plaque (10) en papier et/ou carton composite injectée dans la partie annulaire et recouvrant la face frontale du corps, la plaque étant recouverte le long de sa périphérie par une étroite bande (12) du matériau de la partie annulaire (7) qui de son côté peut être détaché sur une partie de sa périphérie.

2. Emballage selon la revendication 1, caractérisé en ce que la plaque (10) présente une ligne de pliure (17) préformée qui coïncide approximativement avec la ligne de liaison des points d'extrémité (15) de la partie détachable de la bande (12).

3. Emballage selon la revendication 1 ou 2, caractérisé en ce que la bande (12) en partie détachable est pourvue d'une patte d'arrachage (16).

4. Emballage selon l'une quelconque des revendications 1 à 3, caractérisé en ce que la patte d'arrachage (16) est injectée sur la partie annulaire (7) dans une position parallèle à la plaque (10) et peut être recourbée vers le haut.

5. Emballage selon l'une quelconque des revendications 1 à 4, caractérisé en ce que la plaque (10) est pourvue d'une languette à tirer (18) sur le côté opposé à la ligne de pliure (17).

6. Emballage selon l'une quelconque des revendications 1 à 5, caractérisé en ce que la bande (12) en partie détachable forme en même temps un rebord d'empilage en saillie vers le haut pour le fond d'un emballage similaire.

7. Emballage selon l'une quelconque des revendications 1 à 6, caractérisé en ce que la partie annulaire (7) présente deux saillies (8, 9) concentriques chevauchant étroitement le corps (1) sur sa face frontale ainsi que sur ses faces extérieure et intérieure.

8. Emballage selon l'une quelconque des revendications 1 à 7, caractérisé en ce que la plaque (10) présente au moins une couche isolante anti-diffusion, par exemple métallique.
